# EUROPÄISCHE PATENTSCHRIFT

(11) **EP 0 062 782 B1**
(45) Veröffentlichungstag und Bekanntmachung des Hinweises auf die Patenterteilung: **28.08.1985**
(21) Anmeldenummer: 82102294.4
(22) Anmeldetag: 19.03.1982
(51) Int. Cl.: H01T 4/10

(54) **Gasentladungs-Überspannungsableiter**
Gas-discharge overvoltage arrester
Parafoudre de surtension à décharge de gaz

(30) Priorität: 02.04.1981 DE 3113349
(43) Veröffentlichungstag der Anmeldung: 20.10.1982
(73) Patentinhaber: SIEMENS AKTIENGESELLSCHAFT, 80333 München (DE)
(72) Erfinder: Munt, Hartwig, Dipl.-Phys., D-1000 Berlin 33 (DE)

## Beschreibung

Die Erfindung betrifft einen Überspannungsableiter mit einem gasdichten Gehäuse, in dem kegelstrumpfförmige Elektroden einen Spalt bildend einander gegenüberstehen, die in die Enden eines rohrförmigen Isolierkörpers eingesetzt sind, auf dessen Innenseite sich mindestens ein Strich aus elektrisch leitfähigem Material als Zündstrich über einen Teil der Rohrlänge in Richtung von der einen zur anderen Elektrode erstreckt und mit einer Elektrode verbunden ist.

Ein derartiger Überspannungsableiter ist aus der DE-AS 23 46 174 bekannt. Bei diesem Überspannungsableiter soll die Ansprechspannung vom Abstand des Zündstriches zur Gegenelektrode unbeeinflußt sein. Hierzu ist vorgesehen, daß der mit der einen Elektrode verbundene Zündstrich sich über die Höhe des Spaltes hinaus erstreckt und der Abstand des Zündstriches zur Gegenelektrode größer als der Spalt zwischen den beiden Elektroden ist.

Es besteht seit langem der Wunsch, Überspannungsableiter einzusetzen, deren Zündspannung im Hellen wie im Dunkeln gleiche Werte hat. Ableiter, die keine radioaktiven Stoffe enthalten, haben jedoch folgende Eigenschaft: Bringt man die Ableiter vom hellen Raum ins Dunkle, so liegt ihre Zündspannung etwa 2% oberhalb der bei Raumhelligkeit. Liegen die Ableiter mehrere Stunden oder Tage im Dunkeln, so steigt ihre Zündspannung bis auf den doppelten Wert, wobei das Kollektiv streut zwischen 2 % und 100 % Drift.

Um Überspannungsableiter im Dunkeln einsetzen zu können, wurden bisher radioaktive Stoffe im Ableiter verwendet. Gasentladungsröhren, insbesondere Überspannungsableiter, dieser Art gehen beispielsweise aus der DE-AS 1 188 708 als bekannt hervor. Zur Vorionisation der Gasfüllung, die z. B. aus Argon oder Helium besteht, ist auf der Innenseite eines rohrförmigen Isolierkörpers im Bereich zwischen den Elektroden ein ringförmiges Band aus Nickel 63 aufgebracht. Auch Krypton hat sich zur Vorionisation bewährt.

Zur Vorionisation der Gasfüllung sind praktisch alle festen oder gasförmigen radioaktiven Präparate geeignet, deren Halbwertszeit in der Größenordnung der Bauelementslebensdauer liegt. Als Gase werden neben Krypton 85 auch Tritium und als feste Stoffe Promethium 147 oder Radium 226 verwendet. Der schwerwiegende Nachteil der Verwendung radioaktiver Präparate besteht darin, daß wegen deren pulver- oder gasförmiger Beschaffenheit immer die Möglichkeit einer Kontamination der Umgebung besteht. Radioaktive Stoffe erfordern daher umfangreiche Sicherheitsvorkehrungen beim Hersteller von Ableitern wie bei dessen Abnehmern. Außerdem ist die Entsorgung von defekten Ableitern problematisch. Der Erfindung liegt die Aufgabe zugrunde, einen Gasentladungs-Überspannungsableiter zu schaffen, bei dem keine radioaktiven Stoffe verwendet werden und der im Dunkeln nur die 2 % Drift der Zündspannung hat, die durch die Abhängigkeit des Auslösekoeffizienten vom Licht verursacht wird. Zur Lösung dieser Aufgabe ist bei einem Überspannungsableiter der eingangs genannten Art erfindungsgemäß vorgesehen, daß der Zündstrich 3 an beiden Enden mit der jeweiligen Elektrode 1, 2 elektrisch leitend verbunden ist und eine Unterbrechung vorzugsweise außerhalb des Spaltraumes aufweist, deren Länge (I) kleiner als die Spaltlänge (c) ist.

Die Elektroden sind dabei auf ihren aktiven Oberflächen mit einer Aktivierungsmasse versehen, deren Auslösekoeffizient größer ist als der Auslösekoeffizient des Materials des Zündstriches, für das Bleistiftgraphit besonders geeignet ist.

Sofern der rohrförmige Isolierkörper aus Glas besteht, ist es vorteilhaft zum Aufbringen des Zündstriches den Isolierkörper zumindest auf seiner Innenseite durch Ätzen aufzurauhen.

Bei einem bevorzugten Verfahren zum Herstellen eines Überspannungsableiters mit einer Unterbrechung des Zündstriches werden die Zündstrichabstände zunächst zu klein gemacht und nach gasdichtem Verschließen des Ableiters durch Anlegen einer Spannung und Zündung des Ableiters auf Sollmaß abgebrannt. Dabei ist es zweckmäßig, der Gasatmosphäre des Ableiters beim Einschmelzen der Elektroden 0,1 % bis 10 % Sauerstoff hinzuzufügen, so daß die Verbrennung des als Material für den Zündstrich verwendeten Grafits beschleunigt wird.

Bei der vorliegenden Erfindung wird von folgenden Erkenntnissen ausgegangen :
In jedem Ableiter-Kollektiv sind Exemplare vorhanden, die auch ohne radioaktive Stoffe gute Zündeigenschaften im Dunkeln haben.

Die Berechnung der Laufzeit von Elektronen und Ionen im Ableiter zeigt, daß beim Anlegen einer Spannung von z. B. 15 Volt alle Elektronen in 1 ns und alle Ionen in wenigen _{N},s aus dem Gasraum an die Elektroden gelangen und neutralisiert werden. Ableiter ohne radioaktive Stoffe müßten daher unmittelbar nach Einbringen ins Dunkle bei Anlegen der sägezahnförmig ansteigenden Zündspannung ihre hohen Zündverzögerungen haben und nicht erst Stunden oder Tage später.

Außerdem reicht ein freies Elektron, um den Ableiter durchzuzünden, und dies muß nicht unbedingt von einer radioaktiven Substanz kommen, sondern kann infolge der Höhenstrahlung oder der Aktivierungsmasse oder auch der Feldemission auf den Ableiterelektroden oder der Feldemission längs der Zündstrichunterbrechung generiert worden sein.

Anhand eines in der Figur der Zeichnung dargestellten Ausführungsbeispiels soll die Erfindung weiter erläutert werden.

Der in der Figur schematisch im Schnitt dargestellte Überspannungsableiter besteht aus einem gasdichten Gehäuse, in dem kegelstumpfförmig Elektroden 1, 2 einen Spalt bildend einander gegenüberstehen, die in die Enden eines rohrförmigen Isolierkörpers 4 eingesetzt sind. Auf der Innenseite des Isolierkörpers 4 erstreckt sich mindestens ein Strich aus elektrisch leitfähigem Material als Zündstrich 3 über einen Teil der Rohrlänge in Richtung von der einen Elektrode zur anderen Elektrode und ist mit der jeweiligen Elektrode elektrisch leitend verbunden.

Bei dem dargestellten Ausführungsbeispiel ist der Zündstrich 3 mit beiden Elektroden 1, 2 verbunden. Hier ist der Zündstrich 3 außerhalb des Brennraumes über die Länge 1 unterbrochen, wobei 1 kleiner als der Elektrodenabstand c ist.

## Patentansprüche

1. Überspannungsableiter mit einem gasdichten Gehäuse, in dem kegelstumpfförmige Elektroden (1, 2) einen Spalt bildend einander gegenüberstehen, die in die Enden eines rohrförmigen Isolierkörpers (4) eingesetzt sind, auf dessen Innenseite sich mindestens ein Strich (3) aus elektrisch leitfähigem Material als Zündstrich über einen Teil der Rohrlänge in Richtung von der einen zur anderen Elektrode erstreckt und mit einer Elektrode verbunden ist, dadurch gekennzeichnet, daß der Zündstrich (3) an beiden Enden mit der jeweiligen Elektrode (1, 2) elektrisch leitend verbunden ist und eine Unterbrechung vorzugsweise außerhalb des Spaltraumes aufweist, deren Länge (1) kleiner als die Spaltlänge (c) ist.

2. Überspannungsableiter nach Anspruch 1, dadurch gekennzeichnet, daß die Elektroden (1, 2) auf ihren aktiven Oberflächen mit einer Aktivierungsmasse versehen sind, deren Auslösekoeffizient größer ist als der Auslösekoeffizient des Materials des Zündstriches (3).

3. Überspannungsableiter nach Anspruch 1 oder 2, dadurch gekennzeichnet, daß der Zündstrich (3) aus Bleistiftgraphit besteht.

4. Überspannungsableiter nach einem der Ansprüche 1 bis 3, dadurch gekennzeichnet, daß der rohrförmige Isolierkörper (4) aus Glas besteht und zumindest auf seiner Innenseite durch Ätzen aufgerauht ist.

5. Verfahren zum Herstellen eines Überspannungsableiters mit einer Unterbrechung des Zündstriches nach Anspruch 1, dadurch gekennzeichnet, daß die Zündstrichabstände zunächst zu klein gemacht werden und nach gasdichtem Verschließen des Ableiters durch Anlegen einer Spannung und Zündung des Ableiters auf Sollmaß abgebrannt werden.

6. Verfahren nach Anspruch 5, dadurch gekennzeichnet, daß der Gasatmosphäre des Ableiters beim Einschmelzen der Elektroden (1, 2) 0,1 % bis 10 % Sauerstoff hinzugefügt werden, so daß die Verbrennung des als Material für den Zündstrich (3) verwendeten Graphits beschleunigt wird.

## Claims

1. An overvoltage arrester comprising a gas-tight housing in which electrodes (1, 2), which are shaped like truncated cones, are arranged opposite to one another to form a gap, and are inserted into the ends of a tubular insulating body (4) on the inner wall of which at least one streak (3) made of an electrically conductive material extends as an ignition streak over part of the length of the tube in the direction from one to the other electrode and is connected to one electrode, characterised in that the ignition streak (3) is electrically conductively connected at each end to the respective electrode (1, 2) and has a break, preferably outside the gap space, the length (1) of said break being smaller than the length (c) of the gap.

2. An overvoltage arrester as claimed in Claim 1, characterised in that on their active surfaces, the electrodes (1, 2) are provided with an activating material, the emission coefficient of which is greater than the emission coefficient of the material of the ignition streak (3).

3. An overvoltage arrester as claimed in Claim 1 or Claim 2, characterised in that the ignition streak (3) consists of pencil lead graphite.

4. An overvoltage arrester as claimed in one of Claims 1 to 3, characterised in that the tubular insulating body (4) is made of glass and is roughened by etching at least on its inner side.

5. A process for the production of an overvoltage arrester having a break in the ignition streak, as claimed in Claim 1, characterised in that the ignition streak intervals are first made too small and after the arrester has been sealed in gas-tight manner they are burned off down to the theoretical value by connecting a voltage and igniting the arrester.

6. A process as claimed in Claim 5, characterised in that, by melting of the electrodes (1, 2), 0.1 % to 10 % of oxygen is added to the gas atmosphere of the arrester so that the combustion of the graphite used as a material for the ignition streak (3) is accelerated.

## Revendications

1. Parasurtension à décharge dans un gaz possédant une enveloppe étanche au gaz dans laquelle des électrodes tronconiques (1, 2) sont disposées l'une en face de l'autre en formant un intervalle et sont insérées dans les extrémités d'un corps isolant tubulaire (4), dont le côté intérieur porte au moins un trait (3) d'un matériau électriquement conducteur servant de trait d'amorçage et s'étendant sur une partie de la longueur du tube dans la direction allant de l'une à l'autre électrode, en étant relié à une électrode, caractérisé en ce que le trait d'amorçage est relié électriquement aux deux extrémités à l'électrode correspondante (1, 2), et présente une interruption située de préférence en dehors de l'espace où se trouve l'intervalle, et dont la longueur (1) est inférieure à la longueur (c) de l'intervalle.

2. Parasurtension selon la revendication 1, caractérisé en ce que les surfaces actives des électrodes (1, 2) sont pourvues d'une masse d'activation dont le coefficient de déclenchement est plus grand que le coefficient de déclenchement du trait d'amorçage (3).

3. Parasurtension selon la revendication 1 ou 2, caractérisé en ce que le trait d'amorçage (3) est en plombagine.

4. Parasurtension selon une des revendications 1 à 3, caractérisé en ce que le corps isolant tubulaire (4) est en verre et est rendu rugueux par attaque chimique sur son côté intérieur, au moins.

5. Procédé pour fabriquer un parasurtension avec une interruption dans le trait d'amorçage, selon la revendication 1, caractérisé en ce que l'on rend d'abord la distance entre les parties du trait d'amorçage trop petite puis, après fermeture étanche au gaz du parasurtension, on les brûle à la dimension de consigne par application d'une tension et amorçage du parasurtension.

6. Procédé selon la revendication 5, caractérisé en ce que l'on ajoute 0,1 % à 10 % d'oxygène à l'atmosphère gazeuse du parasurtension, lors de l'insertion par fusion des électrodes (1, 2), pour accélérer la combustion du graphite utilisé comme matériau pour le trait d'amorçage (3).
